# EUROPÄISCHE PATENTSCHRIFT

(11) **EP 1 648 773 B1**
(45) Veröffentlichungstag und Bekanntmachung des Hinweises auf die Patenterteilung: **11.11.2009**
(21) Anmeldenummer: 04762565.2
(22) Anmeldetag: 30.07.2004
(51) Int. Cl.: B65B 1/28, B65D 33/16

(54) **KUPPLUNGSVERSCHLÜSSE SOWIE ANDOCKEINRICHTUNGEN ENTHALTEND DIESE KUPPLUNGSVERSCHLÜSSE**
COUPLING CLOSURES AND DOCKING DEVICES COMPRISING SAID COUPLING CLOSURES
FERMETURES D'ACCOUPLEMENT ET DISPOSITIFS D'ADOSSAGE RENFERMANT CES FERMETURES D'ACCOUPLEMENT

(30) Priorität: 01.08.2003 DE 10335325
(43) Veröffentlichungstag der Anmeldung: 26.04.2006
(73) Patentinhaber: GEA Niro GmbH, 79379 Müllheim (DE)
(72) Erfinder: KOCH, Martin, 79395 Neuenburg-Grissheim (DE); STOYE, Joachim, 79395 Neuenburg-Grissheim (DE); VOGLER, Stefan, 52065 Aachen (DE)
(74) Vertreter: Metten, Karl-Heinz
(86) Internationale Anmeldenummer: PCT/DE2004/001720
(87) Internationale Veröffentlichungsnummer: WO 2005/012089

(56) Entgegenhaltungen:
- EP-A- 0 554 096
- DE-A- 4 329 276
- DE-U- 20 117 669

## Beschreibung

Die vorliegende Erfindung betrifft Kupplungsverschlüsse sowie Andockeinrichtungen enthaltend diese Kupplungsverschlüsse. Ferner betrifft die Erfindung ein flexibles Behältnis und einen Schlauch enthaltend die erfindungsgemäßen Kupplungsverschlüsse, die Verwendung der erfindungsgemäßen Andockeinrichtungen zum umweltdichten Befüllen, Umfüllen und Entleeren von Behältnissen sowie ein Verfahren zum umweltdichten Befüllen, Umfüllen und Entleeren von Behältnissen.

Flüssige oder feste Schuttgüter fallen in mannigfaltigen Verfahren als Zwischen- oder Endprodukte an und sind, sofern sie nicht über Rohrleitungssysteme ihrem Zielort oder ihrer Endbestimmung zugeführt werden, in Form von Gebinden bestimmter Größe zu transportieren und in den Verkehr zu bringen. Da manche Produkte bereits in geringen Mengen sehr toxisch auf den menschlichen Organismus wirken oder sehr empfindlich mit Luft oder Feuchtigkeit reagieren, sind beim Umfüllen solcher Produkte, z.B. zwecks Weiterverarbeitung zu Zwischen- oder Endprodukten, sehr hohe Anforderungen an die Umweltdichtigkeit zu stellen. Neben der Vermeidung der Kontamination der Umwelt werden insbesondere in der weiterverarbeitenden Industrie regelmäßig auch hohe Anforderungen an die Reinheit der eingesetzten Ausgangs- oder Zwischenprodukte gestellt, weshalb eine Kontamination durch Verunreinigungen von außen an jeder Stelle des Verfahrensablaufes und nicht nur bei der Herstellung und Isolierung der Ausgangsprodukte zu vermeiden ist. Das Risiko der Kontamination der Umwelt oder von Produkten ist gerade bei Umfüllvorgängen besonders hoch, weshalb diese Arbeitsschritte häufig, z.B. in der pharmazeutischen Industrie, unter Reinstraumbedingungen durchgeführt werden. Die Notwendigkeit des kontaminationsfreien Arbeitens führt insbesondere in der lebensmittelverarbeitenden, der chemischen oder der pharmazeutischen Industrie zu einem hohen apparativen und sicherheitstechnischen Aufwand, der sich zwangsläufig bei den Herstellungskosten niederschlägt.

Für das umweltdichte oder zumindest staubreine Befüllten oder Entleeren eines Behältnisses sowie für Umfüllvorgänge wird heutzutage häufig auf die Doppelklappentechnik zurückgegriffen, wie sie z. B. in der DE 695 04 581 T2 beschrieben ist. Derartige Andockeinrichtungen nach der Doppelklappentechnik sind konstruktiv sehr aufwendig und damit regelmäßig auch kostenintensiv.

Andockeinrichtungen einfacherer Bauart können gemäß der DE 196 24 189 A1 auch aus einem ersten Andockelement, das trichterförmig ausgebildet ist, und einem zweitem Andockelement, das an das trichterförmige Andockelement formschlüssig, insbesondere unter Ausbildung einer sphärischen Kontaktfläche, angebunden ist, gebildet werden. Zur Gewährleistung der Gasdichtheit hat die Kontaktfläche eine gummielastische Oberfläche aufzuweisen. Zwar gelingt mit der Andockeinrichtung gemäß der DE 196 24 189 A1 ein Umfüllen von fließfähigen Medien, allerdings kann nicht gewährleistet werden, dass beim An- oder Abkoppeln der Andockelemente diese fließfähigen Medien nicht in die Umwelt gelangen.

Aus der PCT/EP02/12011 geht eine abgedichtete Andockeinrichtung zwischen zwei im wesentlichen umweltisolierten Behältnissen, die über zwei elastisch verformbare Kopplungselemente verbunden sind, hervor. Diese Kopplungselemente verfügen jeweils über einen Schlitz, der im Grundzustand verschlossen ist und durch Druckbeaufschlagung geöffnet werden kann. Die zu befüllenden oder zu entleerenden Behältnisse sind im Bereich des Schlitzes oder an den Wandungen des Schlitzes des jeweiligen Kopplungselementes zu befestigen. Bei dieser Ausgestaltung einer Andockeinrichtung ist besondere Sorgfalt darauf zu verwenden, dass die Schlitze der aneinander anliegenden Kopplungselemente von gleicher Länge sind und exakt übereinander zu liegen kommen.

In der unveröffentlichten deutschen Patentanmeldung mit dem Aktenzeichen 103 21 814.9 wird ein Kopplungselement zum umweltisolierten Umfüllen, Befüllen und/oder Entleeren von Behältnissen offenbart, das sich im wesentlichen aus zwei bündig aneinander anliegenden Verschlussleisten zusammensetzt, die an ihren Enden über ineinandergreifende Gelenkkörper verfügen, welche um gemeinsame Lagerachselemente drehbar sind. Die Gelenkachselemente bzw. Gelenkkappen haben exakt auf die Form und Größe der Lagerelemente der Verschlussleisten abgestimmt zu sein, um dauerhaft und zuverlässig als Drehlager fungieren zu können.

Bei dieser Konstruktion ist unter bestimmten UmfüMbedingungen, z.B. in Abhängigkeit von der Art des Schüttgutes Obacht darauf zu verwenden, dass zwischen den terminalen Abschnitten der sich gegenüberliegenden Verschlussleisten kein Schüttgut verbleibt. Ein Öffnen und Schließen dieses Kopplungselements wird dadurch erreicht, dass die sich gegenüberliegenden Gelenkkörper aufeinander zu bzw. voneinander weg bewegt werden. Hierbei ist konstruktiv bedingt nur ein begrenzter Öffnungswinkel erzielbar.

Der DE 201 17 669 U1 ist eine abgedichtete Andockeinrichtung zwischen zwei im wesentlichen umweltisolierten Behältnissen zu entnehmen, wobei jedes Behältnis zumindest bereichsweise im wesentlichen flexibel sowie dicht mit einem Kopplungselement verbindbar ist. Diese Kopplungselemente verfügen jeweils über einen Durchgangsschlitz, welche übereinander angeordnet sind, so dass bei elastischer Verformung der dicht aneinander anliegenden Kopplungselemente ein Durchtrittsspalt für Fluide geschaffen wird. Diese Kopplungselemente können an gegenüberliegenden Seitenflächen jeweils mit Führungseinrichtungen versehen sein, die komplementär ineinander greifen.

Demgemäß stellt die Offenbarung der DE 201 17 669 U1 ab auf Kupplungsverschlüsse zum reversiblen Verschließen von flexiblen Behältnissen, umfassend eine erste flexible Leiste mit einem Verschlusselement auf deren Innenseite und eine zweite flexible Leiste mit einem Verschlusselement auf deren Innenseite, welche Verschlusselemente zueinander komplementär sind und wobei die erste und zweite Leiste gleich lang und miteinander verbunden sind.

Die DE 697 18 439 D2 offenbart eine wiederverschließbare Befestigeranordnung mit aneinander anlegbaren Befestigerstreifen, die entlang der Länge ihrer Innenflächen jeweils eine Vielzahl von Verschlusselementen aufweisen, welche miteinander in Eingriff bringbar sind. Die DE 697 18 439 D2 stellt insbesondere darauf ab, einen Schieber für die Befestigeranordnung verfügbar zu machen, der entlang der Befestigungsstreifen und diese übergreifend zwischen einer Schließ- und einer Offenstellung bewegbar ist und eine obere Abschlussfläche sowie Seitenwände aufweist, die sich von gegenüberliegenden Seiten der oberen Abschlussfläche herab erstrecken und zwischen sich die Befestigungsstreifen aufnehmen. Um einen vereinfachten Schieber verfügbar zu machen, bei dem dennoch die Wahrscheinlichkeit von Leckverlusten von Flüssigkeiten durch den Verschluss hindurch geringstmöglich bleibt, haben die Seitenwände des Schiebers sich von der oberen Abschlussfläche her abwärts bis zu einem Punkt unter den Profilen in der Weise zu erstrecken, dass die Profile zwischen den Seitenwänden gehalten werden, und wobei ein Trennelement in Form eines Schenkels vorzuliegen hat

Es wäre somit wünschenswert, auf Kopplungselemente und Andockeinrichtungen zurückgreifen zu können, die sowohl bei kleinen wie auch bei großen Gebinden ein umweltdichtes Be- oder Umfüllen gewährleisten. Ferner wäre es wünschenswert, das Kontaminationsrisiko beim Befüllen oder Entleeren bzw. beim An- bzw. Entkoppeln von Kopplungselementen noch weiter reduzieren zu können, insbesondere auch mit konstruktiv einfachen, wenig kostenintensiven Lösungen.

Der vorliegenden Erfindung lag daher die Aufgabe zugrunde, die Nachteile des Stands der Technik zu überwinden und insbesondere Kupplungsvorrichtungen und Andockeinrichtungen zur Verfügung zu stellen, mit denen ebenfalls große sowie sehr große Gebinde unproblematisch und umweltdicht be- und umgefüllt werden können, wobei dem Fluidfluss weder durch kleine Öffnungswinkel oder kleine Öffnungsflächen Restriktionen auferlegt werden. Der vorliegenden Erfindung lag des weiteren die Aufgabe zu Grunde, Kupplungsvorrichtungen und Andockeinrichtungen verfügbar zu machen, die sich aus möglichst wenigen Bauteilen zusammensetzen lassen und auch unter ergonomischen Gesichtspunkten vorteilhaft zu handhaben sind. Ferner lag der vorliegenden Erfindungen die Aufgabe zugrunde, Kupplungsvorrichtungen und Andockeinrichtungen zugänglich zu machen, die unabhängig von der Komplexität der verwendeten Bauteile und dem konstruktiven Aufwand ein sehr hohes Maß an Umweltdichtigkeit gewährleisten, so dass die Gefahr der Kontamination der Umwelt vollständig bzw. nahezu vollständig unterbunden werden kann.

Demgemäß wurde ein Kupplungsverschluss gemäß den Merkmalen des Patentanspruchs 1 gefunden.

Beispielsweise kann der erfindungsgemäße Kupplungsverschluss Bestandteil eines Plastikbeutels sein und im Bereich des umlaufenden Öffnungsrandes desselben vorliegen. Dabei schließt sich vorzugsweise an das Ende der ersten Leiste die zweite Leiste unmittelbar an, wobei ebenfalls die beiden verbleibenden Enden bzw. Endabschnitte von erster und zweiter Leiste miteinander unmittelbar verbunden sind. Indem nicht nur die Innenseiten der ersten und zweiten Leiste zueinander korrespondierende Verschlusselemente aufweisen, sondern ebenfalls deren Oberseiten mit Verschlusselementen ausgestattet sind, die ein umweltdichtes Ankoppeln an einen zweiten erfindungsgemäßen Kupplungsverschluss ermöglichen, kann ein umweltdichtes Be- und/oder Umfüllen von Schüttgut auch bei sehr flexiblen Beutel- und/oder Leistenmaterialien sichergestellt werden.

Kupplungsverschlüsse im Sinne der vorliegenden Erfindung sind dazu ausgelegt, eine mindestens zweifache Funktion zu übernehmen. Zum einen stellen sie ein Verschlussmittel dar, das aus einer Offen- in eine Schließposition, und umgekehrt, gebracht werden kann. Zum anderen sind diese Kupplungsverschlüsse dazu ausgelegt und geeignet, mit korrespondierenden Kupplungsverschlüssen unter Ausbildung einer, insbesondere umweltdichten, Andockeinrichtung, gekuppelt zu werden. Hierbei kann z.B. der korrespondierende Kupplungsverschluss ein identisches oder spiegelbildliches Design zu dem zu kuppelnden Kupplungsverschluss besitzen. Alternativ können die zu kuppelnden Kupplungsverschlüsse in ihrer Gestaltung und/oder ihren technischen Gegebenheiten voneinander abweichen, nicht jedoch in einem Ausmaß, das ein An- und Abkuppeln nicht mehr erlauben würde. Im allgemeinen lassen sich diese Kupplungsverschlüsse sowohl im geöffneten wie auch im geschlossenen Zustand miteinander unter Ausbildung einer Andockeinrichtung verkuppeln und auch wieder entkuppeln. Ferner können diese Kupplungsverschlüsse derart ausgelegt sein, dass, wenn sie jeweils im verschlossenen Zustand gekuppelt worden sind, sich nacheinander oder vorzugsweise gleichzeitig öffnen lassen. Geeigneterweise liegen Kupplungsverschlüsse im Sinne der vorliegenden Erfindung an Öffnungen von Behältern, Gebinden oder Fördermitteln, wie Schläuchen, vor und sind mit diesen, insbesondere dicht, verbunden. Somit kann durch Betätigen des Kupplungsverschlusses der Behälter, das Gebinde oder das Fördermittel geöffnet oder verschlossen werden sowie mit einem Behälter, Gebinde oder Fördermittel, das mit einem korrespondierenden Kupplungsverschluss ausgestattet ist, unter Ausbildung einer Andockeinrichtung gekuppelt werden.

Ein bevorzugter Kupplungsverschluss verfügt ferner über einen Verschlussdeckel, enthaltend mindestens ein sechstes Verschlusselement, das komplementär ist zu den dritten und/oder vierter Verschlusselementen der Oberseiten der ersten und zweiten Leiste, wobei das sechste Verschlusselement mit den dritten und/oder vierten Verschlusselementen verbindbar ist unter Ausbildung einer temporären Abdeckung des Verbindungsschlitzes von erster und zweiter Leiste, wenn die Innenseiten von erster und zweiter Leiste über eine Wechselwirkung von erstem und zweitem Verschlusselement miteinander verbunden vorliegen.

Insbesondere wenn Schüttgutbehältnisse zu transportieren oder über einen längeren Zeitraum zu lagern sind, hat es sich als vorteilhaft erwiesen, den Verbindungsschlitz von aneinander anliegenden ersten und zweiten Leisten gegenüber der Umwelt abzudichten bzw. abzudecken. Auf diese Weise wird vermieden, dass die Oberseiten des Kupplungsverschlusses mit Staub oder anderen Partikeln kontaminiert werden.

In einer zweckmäßigen Weiterentwicklung verfügt der Kupplungsverschluss ebenfalls über mindestens ein fünftes Verschlusselement auf mindestens einer Außenseite von erster und/oder zweiter Leiste. Dieses fünfte Verschlusselement auf der Außenseite einer Leiste kann herangezogen werden, um im Fall des Andockens zweier erfindungsgemäßer Kupplungsverschlüsse eine temporäre Verbindung mit einem Verschlussdeckel einzugehen, der über korrespondierende sechste Verschlusselemente verfügt.

Dabei hat sich als vorteilhaft herausgestellt, wenn der Verschlussdeckel, insbesondere einstückig, mit der ersten oder zweiten Leiste, insbesondere vermittels zumindest eines Filmscharniers, verbunden ist.

Um die Handhabung der erfindungsgemäßen Kupplungsverschlüsse zu vereinfachen und verlässlich zu gestalten, ist es von Vorteil, wenn der Verschlussdeckel mindestens einen Bediengriff aufweist.

Hierzu trägt in gleicher Weise bei, dass die erste und/oder zweite Leiste, insbesondere auf der Außenseite, mindestens einen Bediengriff aufweist bzw. aufweisen.

Der erfindungsgemäße Kupplungsverschluss eignet sich insbesondere für das Be- und/oder Umfällen von Schüttgut aus flexiblen Behältnissen, z.B. Plastikbeuteln oder -säcken. Demgemäß verfügt ein solcher Kupplungsverschluss in einer Ausführungsform bereits über einen flexiblen Beutel oder Schlauch, dessen Öffnungsrand mit der ersten und zweiten Leiste separat oder einstückig verbunden ist. Somit kann der Kupplungsverschluss sowohl integraler Bestandteil eines flexiblen Beutels sein, insbesondere im Bereich des Öffnungsrandes dieses Beutels, als auch im nachhinein mit einem Beutel reversibel oder irreversibel verbunden werden.

Die Gefahr von Kontaminationen lässt sich bevorzugt auch dadurch noch verringern, dass mindestens die Innenseite und/oder die Oberseite der ersten und/oder zweiten Leiste zumindest abschnittsweise eine Haft- und/oder Klebeschicht aufweist bzw. aufweisen.

Die der Erfindung zugrunde liegende Aufgabe in Bezug auf das umweltdichte Umfüllen von Schüttgut wird ferner durch eine erfindungsgemäße Andockeinrichtung gemäß den Merkmalen des Patentanspruchs 14 gelöst.

Die beiden miteinander zu verbindenden ersten und zweiten erfindungsgemäßen Kupplungsverschlüsse sind im wesentlichen identisch dimensioniert, um ein umweltdichtes Ankoppeln zu ermöglichen. Ein besonderer Vorteil der erfindungsgemäßen Andockeinrichtung besteht auch darin, dass zwei identische erfindungsgemäße Kupplungsverschlüsse verwendet werden können. Hierfür reicht es bereits aus, wenn die dritten und vierten Verschlusselemente von erster und zweiter Leiste des ersten Kupplungsverschlusses komplementär zueinander gestaltet sind. Beispielsweise kann das dritte Verschlusselement auf der Oberseite der ersten Leiste eine Feder darstellen und das vierte Verschlusselement auf der Oberseite der zweiten Leiste eine dazu komplementäre Nut. Bei im wesentlichen identischer Dimensionierung bzw. Länge der zu koppelnden Kupplungsverschlüsse können diese sodann umweltdicht miteinander verbunden werden. Auf diese Weise lassen sich die Herstell- und Lagerkosten für die erfindungsgemäßen Andockeinrichtungen beträchtlich reduzieren.

Eine bevorzugte Ausgestaltung einer erfindungsgemäßen Andockeinrichtung verfügt ferner über mindestens ein fünftes Verschlusselement auf mindestens einer Außenseite von erster und/oder zweiter Leiste von erstem und/oder zweitem Kupplungsverschluss, das komplementär ist zu dem sechsten Verschlusselement des bzw. der Verschlussdeckel von erstem' und/oder zweitem Kupplungsverschluss. Bereits wenn nur ein Kupplungsverschluss mit einem Verschlussdeckel ausgestattet ist, der über sechste Verschlusselemente verfügt, die in auf der Außenseite einer Leiste angebrachte fünfte Verschlusselemente einrasten können, wird die Handhabungssicherheit beim Umfüllvorgang beträchtlich erhöht. Durch entsprechende Verwendung eines zweiten Verschlussdeckels, der an dem zweiten Kupplungsverschluss vorliegt, wird ein noch höheres Maß an Umweltdichtheit und -sicherheit erzielt.

Demgemäß kann vorgesehen sein, dass der Verschlussdeckel des ersten Kupplungsverschlusses mit mindestens einem fünften Verschlusselement des zweiten Kupplungsverschlusses und dass der Verschlussdeckel des zweiten Kupplungsverschlusses mit mindestens einem fünften Verschlusselement des ersten Kupplungsverschlusses reversibel verbindbar oder verbunden sind, wenn die dritten und vierten Verschlusselemente von erstem und zweitem Kupplungsverschluss miteinander verbunden vorliegen.

Gemäß einem weiteren Aspekt der vorliegenden Erfindung können die vorgenannten Andockeinrichtungen bereits über ihre ersten und zweiten Kupplungsverschlüsse mit mindestens einem flexiblen Behältnis, Schlauch oder Schlauchelement verbunden oder verbindbar sein.

Zur besonders umweltdichten Probeentnahme können ferner auch flexible Behältnisse vorgesehen sein mit mindestens einer Entnahmevorrichtung, insbesondere in Form eines Löffels oder Spatels, die mit dem flexiblen Behältnis auf deren Innenseite verbunden ist.

Die der Erfindung zugrundeliegende Aufgabe in Bezug auf ein Verfahren zum, insbesondere umweltdichten, Befüllen, Umfüllen, und/oder Entleeren von flexiblen Behältnissen mit Schüttgut wird gemäß den Merkmalen des Patentanspruchs 22 gelöst.

Der vorliegenden Erfindung lag somit in Bezug auf die erfindungsgemäßen Kupplungsverschlüsse die überraschende Erkenntnis zu Grunde, dass sich Kopplungselemente mit flexiblen Verschlussleisten zum umweltdichten Be- und Umfüllen von Schüttgut aus bzw. in flexible Behältnisse eignen, ohne hinsichtlich der Gebindegröße oder der Öffnungsfläche Einschränkungen in Kauf nehmen zu müssen. Die erfindungsgemäßen Kupplungsverschlüsse eignen sich demgemäß für sämtliche Gebindegrößen und können ohne großen Aufwand zuverlässig mit Kupplungsverschlüssen jeweils gleicher Bauart zu umweltdichten Andockeinrichtungen verbunden werden. Des weiteren zeichnen sich die erfindungsgemäßen Kupplungsverschlüsse und Andockeinrichtungen durch eine sehr geringe Anzahl an Bauteilen aus und können demgemäß kostengünstig hergestellt und zusammengebaut werden. In diesem Zusammenhang gestaltet sich nicht nur der Herstellprozess, sondern ebenfalls die Wartung der erfindungsgemäßen Kupplungsverschlüsse und Andockeinrichtungen als wenig arbeitsintensiv und zeitaufwendig. Als besonderer Vorteil der erfindungsgemäßen Kupplungsverschlüsse und Andockeinrichtungen stellt sich ebenfalls dar, dass diese weder im geöffneten noch im geschlossenen Zustand unter Vorspannung gehalten werden müssen, wodurch z.B. beim Öffnen kein bauteilimmanenter Widerstand zu überwinden ist. Dieses beugt einer schnellen Materialermüdung vor und gewährleistet eine dauerhaft zuverlässige Handhabung mit einem dauerhaft hohen Maß an Umweltdichtigkeit.

Weitere Merkmale und Vorteile der Erfindung ergeben sich aus der nachstehenden Beschreibung, in der Ausführungsbeispiele von erfindungsgemäßen Kopplungselementen und Andockeinrichtungen anhand schematischer Zeichnungen im Einzelnen erläutert werden. Dabei zeigt:
- Figur 1: eine schematische Querschnittsseitenansicht eines erfindungsgemäßen Kupp- lungsverschlusses;
- Figur 2: eine schematische Querschnittsseitenansicht einer alternativen Ausführungs- form eines erfindungsgemäßen Kupplungsverschlusses;
- Figur 3: eine schematische Querschnittsseitenansicht eines Kupplungsverschlusses ge- mäß Figur 2;
- Figur 4: eine schematische Querschnittsseitenansicht zweier erfindungsgemäßer Kupp- lungsverschlüsse;
- Figur 5: eine schematische Querschnittsseitenansicht einer erfindungsgemäßen Andock- einrichtung;
- Figur 6: eine schematische Querschnittsseitenansicht einer Andockeinrichtung gemäß Figur 5.

Figur 1 zeigt einen erfindungsgemäßen Kupplungsverschluss 1 in schematischer Querschnittsansicht in geschlossenem Zustand. Die erste Leiste 2 und die zweite Leiste 4 des Kupplungsverschlusses 1 liegen über ihre Innenseiten 6 und 8 unter Verschluss des flexiblen Beutels 26 eng aneinander an. Dabei greift das auf der Innenseite 6 der ersten Leiste befindliche erste Verschlusselement 10, das in Form einer Feder ausgestaltet ist, in das auf der Innenseite 8 der zweiten Leiste 4 vorliegende zweite Verschlusselement 12, das in Form einer Nut ausgestaltet ist, ein. Die ersten und zweiten Verschlusselemente 10 und 12 können beliebig gestaltet werden, solange sie sich in Form und Größe komplementär verhalten und sicherstellen, dass die ersten und zweiten Leisten 2 und 4 sich nicht ohne äußere Krafteinwirkung voneinander lösen. Geeignete Clip-, Nut- oder Nietverschlüsse sind dem Fachmann bekannt. Die ersten und zweiten Verschlusselemente 10 und 12 erstrecken sich vorteilhafter Weise entlang der gesamten Innenseiten von erster und zweiter Leiste 2 und 4. Selbstverständlich ist es ebenfalls möglich, auf den Innenseiten 6 und 8 von erster und zweiter Leiste 2 und 4 weitere, zueinander komplementäre erste und zweite Verschlusselemente 10 und 12 vorzusehen. Auf diese Weise kann die Dichtheit des Kupplungsverschlusses 1 nochmals erhöht werden. Des Weiteren verfügen die Oberseiten 14 und 16 von erster und zweiter Leiste 2 und 4 über dritte und vierte Verschlusselemente 18 und 20. Auf der Außenseite 22 der ersten Leiste 2 ist ein fünftes Verschlusselement 24 angebracht, das zur weiteren Arretierung einer aus zwei Kupplungsverschlüssen 1 und 1' (nicht abgebildet) gebildeten Andockeinrichtung beiträgt. Auf deren genaue Wirkungsweise wird nachfolgend noch näher eingegangen.

In Figur 2 wird eine schematische Querschnittsseitenansicht eines erfindungsgemäßen Kupplungsverschlusses 1 gezeigt, der im wesentlichen dem von Figur 1 entspricht, wobei die erste Leiste 2 des Kupplungsverschlusses 1 über ein Gelenk 28 mit einem Verschlussdeckel 30 verbunden ist. Das Gelenk 28 kann z.B. ein Scharnier, eine Abfolge von mehreren Scharnieren oder ein Filmscharnier darstellen. Zweckmäßigerweise befindet sich das Gelenk 28 im Bereich des Übergangs von der Oberseite 14 zu der Außenseite 22 der ersten Leiste 2. In den Verschlussdeckel 30 ist ein sechstes Verschlusselement 32 eingearbeitet, das in Form, Größe und Lage derart konzipiert ist, dass, wenn der Verschlussdeckel 30 über die Oberseiten 14 und 16 von erster und zweiter Leiste 2 und 4 gelegt wird, eine arretierende Wechselwirkung mit dem vierten Verschlusselement 20 auf der Oberseite 16 der zweiten Leiste 4 stattfindet. Auch hinsichtlich des vierten und sechsten Verschlusselementes 20 und 32 hat sich eine komplementäre Gestaltung in Form und Größe als besonders vorteilhaft erwiesen. Auf diese Weise wird der Schlitz 34 des Kupplungsverschlusses 1 nicht nur vollständig abgedeckt und ein noch höheres Maß an Umweltdichtigkeit erreicht, sondern neben der Wechselwirkung zwischen dem ersten und zweiten Verschlusselement 10 und 12 auf den Innenseiten 6 und 8 trägt auch die Wechselwirkung zwischen dem vierten und sechsten Verschlusselement 20 und 32 dazu bei, dass die eng aneinander liegenden Innenseiten 6 und 8 nicht ohne weiteres geöffnet werden können. Selbstverständlich ist es ebenfalls möglich, in dem Verschlussdeckel 30 ein weiteres siebtes Verschlusselement (nicht abgebildet) vorzusehen, das mit dem dritten Verschlusselement 18 auf der Oberseite 14 der ersten Leiste 2 korrespondiert und einen arretierenden Verschluss bilden kann.

Figur 3 zeigt die Ausführungsform gemäß Figur 2 mit einem aufgeklappten Verschlussdeckel 30. In diesem Zustand ist es z.B. möglich, einen zweiten Kupplungsverschluss 1', wie in Figur 4 gezeigt, an den ersten Kupplungsverschluss 1 herranzuführen, um eine Andockeinrichtung zu bilden. Dabei sind die dritten und vierten Verschlusselemente 18' und 20' des zweiten Kupplungsverschlusses 1.' auf die dritten und vierten Verschlusselemente 18 und 20 des ersten Kupplungsverschlusses 1 abzustimmen, um den gewünschten Einrasteffekt zu erzielen. Hierbei greift das dritte Verschlusselement 18 der ersten Leiste 2 in das vierte Verschlusselement 20' der zweiten Leiste 4' des Kupplungsverschlusses 1' ein. Gleiches trifft auf die Verschlusselemente von zweiter und erster Leiste 4 und 2' von erstem und zweitem Kupplungsverschluss 1 und 1' zu. Indem auch der Schlitz 34' des zweiten Kupplungsverschlusses 1' durch die Wechselwirkung von erstem und zweitem Verschlusselement 10' und 12' umweltdicht verschlossen gehalten wird, lassen sich die ersten und zweiten Kupplungsverschlüsse 1 und 1' unproblematisch aneinanderfügen unter Ausbildung einer Andockeinrichtung 36, wie in Figur 5 gezeigt. Die Kupplungsverschlüsse 1 und 1' der Andockeinrichtung 36 gemäß der in Figur 5 abgebildeten Ausführungsform verfügen darüber hinaus jeweils über Verschlussdeckel 30 und 30', die in beiden Fällen dazu genutzt werden, um mit auf den Außenseiten 22 und 23 angebrachten fünften Verschluss- bzw. Arretierelementen 24 und 24' in arretierender Weise wechselzuwirken. Auf diese Weise wird eine besonders innige Verbindung zwischen den Kupplungsverschlüssen 1 und 1' hergestellt. Dieses hat darüber hinaus den Vorteil, dass die Verschlussdeckel 30 und 30' auch als Griffstücke verwendet werden können, um die ersten und zweiten Leisten von erstem und zweitem Kupplungsverschluss 1 und 1' unter Beibehaltung eines umweltdichten Verschlusses von einander zu lösen, wie in Figur 6 gezeigt. Nun kann Schüttgut, das sich z.B. in dem angedeuteten flexiblen Behältnis 38 befindet, der über den Beutelrand 26 mit dem Kupplungsverschluss 1 umweltdicht verbunden ist, in ein zweites Behältnis 40, das wiederum mit dem zweiten Kupplungsverschluss 1' umweltdicht verbunden ist, überführt werden. Nach Beendigung des Umfüllvorgangs werden die ersten und zweiten Kupplungsverschlüsse 1 und 1' wieder verschlossen und die Kupplungsverschlüsse können voneinander getrennt werden.

Die in der voranstehenden Beschreibung, den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1,1': Kupplungsverschluss
- 2, 2': erste Leiste
- 4, 4': zweite Leiste
- 6: Innenseite der ersten Leiste
- 8: Innenseite der zweiten Leiste
- 10, 10': erstes Verschlusselement
- 12, 12': zweites Verschlusselement
- 14, 14': Oberseite der ersten Leiste
- 16, 16': Oberseite der zweiten Leiste
- 18, 18': drittes Verschlusselement
- 20, 20': viertes Verschlusselement
- 22: Außenseite der ersten Leiste
- 23: Außenseite der zweiten Leiste
- 24, 24': fünftes Verschlusselement
- 26: Beutelrand
- 28: Gelenk
- 30, 30': Verschlussdeckel
- 32, 32': sechstes Verschlusselement
- 34: Schlitz
- 36: Andockeinrichtung
- 38: erstes flexibles Behältnis
- 40: zweites flexibles Behältnis

## Patentansprüche

1. Kupplungsverschluss (1) zum im wesentlichen umweltdichten, reversiblen Verschließen von sowie zum im wesentlichen umweltdichten Be- und/oder Umfüllen von Schüttgut aus Behältnissen oder Schlauchelementen, umfassend mindestens eine erste flexible Leiste (2) mit mindestens einem ersten Verschlusselement (10) auf deren Innenseite (6) und mindestens eine zweite flexible Leiste (4) mit mindestens einem zweiten Verschlusselement (12) auf deren Innenseite (8), das zu dem ersten Verschlusselement (10) komplementär ist und ein reversibles, dichtes Verschließen mit diesem ermöglicht, wobei die erste und zweite Leiste (2, 4) und/oder das erste und zweite Verschlusselement (10,12) im wesentlichen gleich lang sind und wobei die erste und zweite Leiste (2, 4) miteinander verbunden sind, **dadurch gekennzeichnet, dass** die Oberseite (14) der ersten Leiste (2) mindestens ein drittes Verschlusselement (18) und die Oberseite (16) der zweiten Leiste (4) mindestens ein viertes Verschlusselement (20) aufweist bzw. aufweisen.

2. Kupplungsverschluss (1) nach Anspruch 1, **gekennzeichnet durch** mindestens ein fünftes Verschlusselement (24) auf mindestens einer Außenseite (22, 23) von erster und/oder zweiter Leiste (2,4).

3. Kupplungsverschluss (1) nach Anspruch 1 oder 2, **gekennzeichnet durch** einen Verschlussdeckel (30), enthaltend mindestens ein sechstes Verschlusselement (32), das komplementär ist zu den dritten und/oder vierter Verschlusselementen (18, 20) der Oberseiten (14, 16) der ersten und zweiten Leiste (2, 4), wobei das sechste Verschlusselement (32) mit den dritten und/oder vierten Verschlusselementen (18, 20) verbindbar ist unter Ausbildung einer temporären Abdeckung des Verbindungsschlitzes (34) von erster und zweiter Leiste, wenn die Innenseiten (6, 8) von erster und zweiter Leiste (2, 4) über eine Wechselwirkung von erstem und zweitem Verschlusselement (10, 12) miteinander verbunden vorliegen.

4. Kupplungsverschluss (1) nach Anspruch 3, **dadurch gekennzeichnet, dass** der Verschlussdeckel (30), insbesondere einstückig, mit der ersten oder zweiten Leiste (2, 4), insbesondere vermittels zumindest eines Filmscharniers (28), verbunden ist.

5. Kupplungsverschluss (1) nach Anspruch 3 oder 4, **dadurch gekennzeichnet, dass** der Verschlussdeckel (30) mindestens einen Bediengriff (42) aufweist.

6. Kupplungsverschluss (1) nach einem der vorangehenden Ansprüche, **dadurch gekennzeichnet, dass**
die erste und/oder zweite Leiste (2, 4), insbesondere auf der Außenseite (22, 23), mindestens einen Bediengriff aufweist bzw. aufweisen.

7. Kupplungsverschluss (1) nach einem der vorangehenden Ansprüche, **gekennzeichnet durch**
einen flexiblen Beutel (38, 40) oder Schlauch, dessen Öffnungsrand (26) mit der ersten und zweiten Leiste (2, 4) separat oder einstückig verbunden ist.

8. Kupplungsverschluss (1) nach einem der vorangehenden Ansprüche, **dadurch gekennzeichnet, dass**
mindestens die Innenseite (6, 8) und/oder die Oberseite (14, 16) der ersten und/oder zweiten Leiste (2, 4) zumindest abschnittsweise eine Haft- und/oder Klebeschicht aufweist bzw. aufweisen.

9. Kupplungsverschluss (1) nach einem der vorangehenden Ansprüche, **dadurch gekennzeichnet, dass**
die erste flexible Leiste ein durchgehendes erstes Verschlusselement und/oder dass die flexible zweite Leiste (4) mindestens ein durchgehendes zweites Verschlusselement (12) aufweisen.

10. Kupplungsverschluss (1) nach einem der vorangehenden Ansprüche, **dadurch gekennzeichnet, dass**
das erste Verschlusselement eine Feder und das zweite Verschlusselement eine Nut darstellen.

11. Kupplungsverschluss (1) nach einem der vorangehenden Ansprüche, **dadurch gekennzeichnet, dass**
die erste und zweite Leiste (2, 4) über ihre jeweiligen Endabschnitte miteinander verbunden sind.

12. Kupplungsverschluss (1) nach einem der vorangehenden Ansprüche, **dadurch gekennzeichnet, dass**
die erste und zweite Leiste (2, 4) unter Ausbildung eines geschlossenen Umfangs miteinander verbunden sind.

13. Kupplungsverschluss (1) nach einem der vorangehenden Ansprüche, **dadurch gekennzeichnet, dass**
das dritte Verschlusselement (18) und/oder das vierte Verschlusselement (20) ein durchgehendes Verschlusselement darstellen.

14. Andockeinrichtung (36) zum, insbesondere umweltdichten, Be- und/oder Umfüllen von Schüttgut, umfassend einen ersten und einen zweiten Kupplungsverschluss (1, 1') gemäß einem der vorangehenden Ansprüche, wobei die erste und zweite Leiste (2, 4) des ersten Kupplungsverschlusses (1) und die erste und zweite Leiste (2', 4') des zweiten Kupplungsverschlusses (1') insbesondere im wesentlichen gleich lang sind und wobei die dritten und vierten Verschlusselemente (18, 20) der Oberseiten (14, 16) von erster und zweiter Leiste (2, 4) des ersten Kupplungsverschlusses (1) komplementär sind zu den dritten und vierten Verschlusselementen (20', 18') der Oberseiten (14', 16') von erster und zweiter Leiste (2', 4') des zweiten Kupplungsverschlusses (1'), so dass die ersten und zweiten Leisten (2, 2', 4,4') von erstem und zweitem Kupplungsverschluss (1, 1 '), insbesondere umweltdicht, reversibel miteinander verbindbar sind.

15. Andockeinrichtung (36) nach Anspruch 14, **gekennzeichnet durch** mindestens ein fünftes Verschlusselement (24, 24') auf mindestens einer Außenseite von erster und/oder zweiter Leiste von erstem und/oder zweitem Kupplungsverschluss, das komplementär ist zu dem sechsten Verschlusselement (32, 32') des bzw. der Verschlussdeckel von erstem und/oder zweitem Kupplungsverschluss.

16. Andockeinrichtung nach Anspruch 15, **dadurch gekennzeichnet, dass** der Verschlussdeckel (30) des ersten Kupplungsverschlusses (1) mit mindestens einem fünften Verschlusselement (24') des zweiten Kupplungsverschlusses (1') und dass der Verschlussdeckel (30') des zweiten Kupplungsverschlusses (1') mit mindestens einem fünften Verschlusselement (24) des ersten Kupplungsverschlusses (1) reversibel verbindbar oder verbunden sind, wenn die dritten und vierten Verschlusselemente (18, 18', 20, 20') von erstem und zweitem Kupplungsverschluss (1, 1') miteinander verbunden vorliegen.

17. Andockeinrichtung (36) nach einem der Ansprüche 14 bis 16, **dadurch gekennzeichnet, dass**
der erste und/oder zweite Kupplungsverschluss (1, 1') mit einem flexiblen Behältnis (38, 40) oder flexiblen Schlauch oder Schlauchelement verbindbar oder verbunden ist.

18. Andockeinrichtung (36) nach einem der vorangehenden Ansprüche 14 bis 17, **dadurch gekennzeichnet, dass**
der erste und der zweite Kupplungsverschluss (1, 1 ') im wesentlichen identisch sind.

19. Flexibles Behältnis, umfassend
einen Kupplungsverschluss gemäß einem der Ansprüche 1 bis 13.

20. Flexibles Behältnis nach Anspruch 19, **gekennzeichnet durch**
mindestens eine Entnahmevorrichtung, insbesondere in Form eines Löffels oder Spatels, die mit dem flexiblen Behältnis verbindbar oder verbunden ist.

21. Fördermittel, insbesondere Schlauch, umfassend
mindestens einen Kupplungsverschluss gemäß einem der Ansprüche 1 bis 13.

22. Verfahren zum, insbesondere umweltdichten, Befüllen, Umfüllen und/oder Entleeren von flexiblen Behältnissen, **dadurch gekennzeichnet, dass**
a) man ein erstes flexibles Behältnis gemäß Anspruch 19 oder ein Fördermittel gemäß Anspruch 21 mit einem stationären oder transportierbaren zweiten flexiblen Behältnis gemäß Anspruch 19 oder einem Fördermittel gemäß Anspruch 21 über die jeweils umweltdicht verschlossenen ersten und zweiten Kupplungsverschlüsse unter Ausbildung von Andockeinrichtungen gemäß einem der Ansprüche 14 bis 18 verbindet,
b) die ersten und zweiten Kupplungsverschlüsse unter Beibehaltung einer umweltdichten Andockeinrichtung öffnet,
c) das Schüttgut von dem ersten in das zweite Behältnis, oder umgekehrt, oder durch den Schlauch in das erste oder zweite Behältnis überführt,
d) die ersten und zweiten Kupplungsverschlüsse unter Beibehaltung einer umweltdichten Andockeinrichtung umweltdicht verschließt, und
e) die Kupplungsverschlüsse von erstem und zweitem Behältnis unter Entkopplung der Andockeinrichtung, insbesondere umweltdicht, voneinander trennt.

23. Verwendung der Andockeinrichtungen gemäß einem der Ansprüche 14 bis 18 zum umweltdichten Befüllen, Umfüllen oder Entleeren von, insbesondere flexiblen, Behältnissen.

## Claims

1. Coupling closure (1) for the substantially environmentally tight, reversible closure of and for the substantially environmentally tight filling and/or refilling of bulk products from containers or hose elements, comprising at least one first flexible strip (2) with at least one first closure element (10) on the inner side (6) thereof and at least one second flexible strip (4) with at least one second closure element (12) on the inner side (8) thereof, which is complementary to the first closure element (10) and allows reversible, tight closure therewith, the first and second strips (2, 4) and/or the first and second closure elements (10, 12) being of substantially the same length and the first and second strips (2, 4) being joined together, **characterised in that** the upper side (14) of the first strip (2) has at least one third closure element (18) and the upper side (16) of the second strip (4) has at least one fourth closure element (20).

2. Coupling closure (1) according to claim 1, **characterised by** at least one fifth closure element (24) on at least one outer side (22, 23) of the first and/or second strip (2, 4).

3. Coupling closure (1) according to claim 1 or 2, **characterised by** a closure lid (30) containing at least one sixth closure element (32) which is complementary to the third and/or fourth closure elements (18, 20) of the upper sides (14, 16) of the first and second strips (2, 4), the sixth closure element (32) being connectable to the third and/or fourth closure elements (18, 20) so as to form a temporary cover of the connecting slot (34) of the first and second strips when the inner sides (6, 8) of the first and second strips (2, 4) are joined together via interaction of the first and second closure elements (10, 12).

4. Coupling closure (1) according to claim 3, **characterised in that** the closure lid (30) is connected, in particular integrally, to the first or second strip (2, 4), in particular by means of at least one film hinge (28).

5. Coupling closure (1) according to claim 3 or 4, **characterised in that** the closure lid (30) has at least one operating handle (42).

6. Coupling closure (1) according to any one of the preceding claims, **characterised in that** the first and/or second strips (2, 4) has/have at least one operating handle, in particular on the outer side (22, 23).

7. Coupling closure (1) according to any one of the preceding claims, **characterised by** a flexible bag (38, 40) or hose, the opening edge (26) of which is separately or integrally connected to the first and second strips (2, 4).

8. Coupling closure (1) according to any one of the preceding claims, **characterised in that** at least the inner side (6, 8) and/or the upper side (14, 16) of the first and/or second strips (2, 4) have a bonding layer and/or an adhesive layer at least in certain portions.

9. Coupling closure (1) according to any one of the preceding claims, **characterised in that** the first flexible strip is a continuous first closure element and/or that the flexible second strip (4) has at least one continuous second closure element (12).

10. Coupling closure (1) according to any one of the preceding claims, **characterised in that** the first closure element is a tongue and the second closure element is a groove.

11. Coupling closure (1) according to any one of the preceding claims, **characterised in that** the first and second strips (2, 4) are joined together via their end portions.

12. Coupling closure (1) according to any one of the preceding claims, **characterised in that** the first and second strips (2, 4) are joined together to form a closed circumference.

13. Coupling closure (1) according to any one of the preceding claims, **characterised in that** the third closure element (18) and/or the fourth closure element (20) is/are a continuous closure element.

14. Docking means (36) for the, in particular environmentally tight, filling and/or refilling of bulk products, comprising a first and a second coupling closure (1, 1') according to one of the preceding claims, the first and second strips (2, 4) of the first coupling closure (1) and the first and second strips (2', 4') of the second coupling closure (1') being essentially of the same length and the third and fourth closure elements (18, 20) of the upper sides (14, 16) of the first and second strips (2, 4) of the first coupling closure (1) being complementary to the third and fourth closure elements (18', 20') of the upper sides (14', 16') of the first and second strips (2', 4') of the second coupling closure (1') so that the first and second strips (2, 2', 4, 4') of the first and second coupling closure (1, 1') are reversibly connectable, in particular in an environmentally tight manner.

15. Docking means (36) according to claim 14, **characterised by** at least one fifth closure element (24, 24') on at least one outer side of the first and/or second strip of the first and/or second coupling closure, said fifth closure element being complementary to the sixth closure element (32, 32') of the closure lid(s) of the first and/or second coupling closure.

16. Docking means according to claim 15, **characterised in that** the closure lid (30) of the first coupling closure (1) is reversibly connectable or connected to at least one fifth closure element (24') of the second coupling closure (1') and **in that** the closure lid (30') of the second coupling closure (1') is reversibly connectable or connected to at least one fifth closure element (24) of the first coupling closure (1) when the third and fourth closure elements (18, 18', 20, 20') of the first and second coupling closures (1, 1') are joined together.

17. Docking means (36) according to any one of claims 14 to 16, **characterised in that** the first and/or second coupling closure (1, 1') is connectable or connected to a flexible container (38, 40) or flexible hose or hose element.

18. Docking means (36) according to any one of the preceding claims 14 to 17, **characterised in that** the first and the second coupling closures (1, 1') are substantially identical.

19. Flexible container, comprising a coupling closure according to any one of claims 1 to 13.

20. Flexible container according to claim 19, **characterised by** at least one removal means, in particular in the form of a spoon or spatula, which is connectable or connected to the flexible container.

21. Conveyance means, in particular a hose, comprising at least one coupling closure according to any one of claims 1 to 13.

22. Method for the, in particular environmentally tight, filling, refilling and/or emptying of flexible containers, **characterised in that**
a) a first flexible container according to claim 19 or a conveyance means according to claim 21 is joined to a stationary or transportable second flexible container according to claim 19 or a conveyance means according to claim 21 via the respective first and second environmentally tight coupling closures so as to form a docking means according to any one of claims 14 to 18,
b) the first and second coupling closures open so as to maintain an environmentally tight docking means,
c) the bulk product is transferred from the first to the second container, or vice versa, or by the hose to the first or second container,
d) the first and second coupling closures close the docking means in an environmentally tight manner so as to maintain an environmentally tight docking means, and
e) the coupling closures of the first and second containers are separated from one another, in particular in an environmentally tight manner, so as to uncouple the docking means.

23. Use of the docking means according to one of claims 14 to 18 for the environmentally tight filling, refilling or emptying of, in particular flexible, containers.

## Revendications

1. Fermeture de couplage (1) pour une fermeture réversible, essentiellement étanche à l'environnement, de, ainsi que pour le remplissage et/ou le transvasement essentiellement étanche à l'environnement de produits en vrac à partir de conteneurs ou d'éléments tubulaires, comprenant au moins une première baguette flexible (2) avec au moins un premier élément de fermeture (10) sur sa face intérieure (6) et au moins une deuxième baguette flexible (4) avec au moins un deuxième élément de fermeture (12) sur sa face intérieure (8), qui est complémentaire au premier élément de fermeture (10) et permet une fermeture étanche, réversible, avec celui-ci, les première et seconde baguettes (2, 4) et/ou les premier et deuxième éléments de fermeture (10, 12) étant essentiellement de même longueur et les première et seconde baguettes (2, 4) étant reliées l'une avec l'autre, **caractérisée en ce que** la face supérieure (14) de la première baguette (2) présente au moins un troisième élément de fermeture (18) et la face supérieure (16) de la deuxième baguette (4) présente au moins un quatrième élément de fermeture (20).

2. Fermeture de couplage (1) selon la revendication 1, **caractérisée par** au moins un cinquième élément de fermeture (24) sur au moins une face extérieure (22, 23) des première et/ou seconde baguettes (2, 4).

3. Fermeture de couplage (1) selon la revendication 1 ou 2, **caractérisée par**
un couvercle de fermeture (30), contenant au moins un sixième élément de fermeture (32), qui est complémentaire aux troisième et/ou quatrième éléments de fermeture (18, 20) des faces supérieures (14, 16) des première et seconde baguettes (2, 4), le sixième élément de fermeture (32) pouvant être relié avec les troisième et/ou quatrième éléments de fermeture (18, 20) pour former un masquage temporaire de la fente de liaison (34) des première et seconde baguettes, quand les faces intérieures (6, 8) des première et seconde baguettes (2, 4) sont reliées l'une avec l'autre grâce à une interaction des premier et deuxième éléments de fermeture (10, 12).

4. Fermeture de couplage (1) selon la revendication 3, **caractérisée en ce que**
le couvercle de fermeture (30), en particulier d'un seul tenant, est relié avec la première ou seconde baguette (2, 4) en particulier au moyen d'au moins une charnière pelliculaire (28).

5. Fermeture de couplage (1) selon la revendication 3 ou 4, **caractérisée en ce que**
le couvercle de fermeture (30) présente au moins une poignée de manipulation (42).

6. Fermeture de couplage (1) selon l'une quelconque des revendications précédentes, **caractérisée en ce que**
les première et/ou seconde baguettes (2, 4), présentent au moins une poignée de manipulation, en particulier sur la face extérieure (22, 23).

7. Fermeture de couplage (1) selon l'une quelconque des revendications précédentes, **caractérisée par**
une poche, ou un tuyau, flexible (38, 40), dont le bord d'ouverture (26) est relié de manière séparée ou d'un seul tenant avec les première et seconde baguettes (2, 4).

8. Fermeture de couplage (1) selon l'une quelconque des revendications précédentes, **caractérisée en ce que**
au moins les faces intérieures (6, 8) et/ou les faces supérieures (14, 16) des première et/ou seconde baguettes (2, 4) présentent au moins par secteurs une couche adhésive et/ou de colle.

9. Fermeture de couplage (1) selon l'une quelconque des revendications précédentes, **caractérisée en ce que**
la première baguette flexible présente un premier élément de fermeture continu et/ou la seconde baguette flexible (4) présente au moins un deuxième élément de fermeture (12) continu.

10. Fermeture de couplage (1) selon l'une quelconque des revendications précédentes, **caractérisée en ce que**
le premier élément de fermeture représente une languette et le deuxième élément de fermeture représente une rainure.

11. Fermeture de couplage (1) selon l'une quelconque des revendications précédentes, **caractérisée en ce que**
les première et seconde baguettes (2, 4) sont reliées l'une avec l'autre par l'intermédiaire de leurs secteurs terminaux respectifs.

12. Fermeture de couplage (1) selon l'une quelconque des revendications précédentes, **caractérisée en ce que**
les première et seconde baguettes (2, 4) sont reliées l'une avec l'autre pour former un pourtour fermé.

13. Fermeture de couplage (1) selon l'une quelconque des revendications précédentes, **caractérisée en ce que**
le troisième élément de fermeture (18) et/ou le quatrième élément de fermeture (20) représente(nt) un élément de fermeture continu.

14. Dispositif d'accrochage (36) pour le remplissage et/ou le transvasement, en particulier étanche à l'environnement, de produits en vrac, comprenant des première et seconde fermetures de couplage (1, 1') selon l'une quelconque des revendications précédentes, les première et seconde baguettes (2, 4) de la première fermeture de couplage (1) et les première et seconde baguettes (2', 4') de la seconde fermeture de couplage (1') étant en particulier essentiellement de même longueur et les troisième et quatrième éléments de fermeture (18, 20) des faces supérieures (14, 16) des première et seconde baguettes (2, 4) de la première fermeture de couplage (1) étant complémentaires aux troisième et quatrième éléments de fermeture (20', 18') des faces supérieures (14', 16') des première et seconde baguettes (2', 4') de la seconde fermeture de couplage (1'), de sorte que les première et seconde baguettes (2, 2', 4, 4') des première et seconde fermetures de couplage (1, 1') peuvent être reliées les unes avec les autres de manière réversible, en particulier étanche à l'environnement.

15. Dispositif d'accrochage (36) selon la revendication 14, **caractérisé par** au moins un cinquième élément de fermeture (24, 24') sur au moins une face extérieure des première et/ou seconde baguettes des première et/ou seconde fermetures de couplage, qui est complémentaire au sixième élément de fermeture (32, 32') du ou des couvercle(s) de fermeture des première et/ou seconde fermetures de couplage.

16. Dispositif d'accrochage selon la revendication 15, **caractérisé en ce que** le couvercle de fermeture (30) de la première fermeture de couplage (1) est relié ou peut être relié de manière réversible avec au moins un cinquième élément de fermeture (24') de la seconde fermeture de couplage (1') et le couvercle de fermeture (30') de la seconde fermeture de couplage (1') est relié ou peut être relié de manière réversible avec au moins un cinquième élément de fermeture (24) de la première fermeture (1), quand les troisième et quatrième éléments de fermeture (18, 18', 20, 20') des première et seconde fermetures (1, 1') sont reliés les uns avec les autres.

17. Dispositif d'accrochage (36) selon l'une quelconque des revendications 14 à 16, **caractérisé en ce que**
les première et/ou seconde fermetures (1, 1') sont reliées ou peuvent être reliées avec un conteneur flexible (38, 40) ou un tuyau flexible ou un élément tubulaire.

18. Dispositif d'accrochage (36) selon l'une quelconque des revendications 14 à 17, **caractérisé en ce que**
la première et la deuxième fermetures (1, 1') sont essentiellement identiques.

19. Conteneur flexible, comprenant une fermeture selon l'une quelconque des revendications 1 à 13.

20. Conteneur flexible selon la revendication 19, **caractérisé par** au moins un dispositif de prélèvement, en particulier sous la forme d'une cuillère ou d'une spatule, qui est relié ou peut être relié avec le conteneur flexible.

21. Moyen d'approvisionnement, en particulier tuyau, comprenant au moins une fermeture de couplage selon l'une quelconque des revendications 1 à 13..

22. Procédé pour le remplissage, le transvasement et/ou le vidage, en particulier étanche à l'environnement, de conteneurs flexibles,
**caractérisé en ce que**
a) un premier conteneur flexible selon la revendication 19 ou un moyen d'approvisionnement selon la revendication 21 est relié avec un second conteneur flexible stationnaire ou transportable selon la revendication 19 ou un moyen d'approvisionnement selon la revendication 21 par l'intermédiaire des première et seconde fermetures de couplage respectivement fermées de manière étanche à l'environnement pour former des dispositifs d'accrochage selon l'une quelconque des revendications 14 à 18,
b) les première et seconde fermetures de couplage sont ouvertes avec conservation d'un dispositif d'accrochage étanche à l'environnement,
c) le produit en vrac est transféré du premier conteneur dans le second, ou inversement, ou à travers le tuyau dans le premier ou le second conteneur,
d) les première et seconde fermetures de couplage sont fermées de manière étanche à l'environnement avec conservation d'un dispositif d'accrochage étanche à l'environnement, et
e) les fermetures de couplage des premier et second conteneurs sont séparées l'une de l'autre, en particulier de manière étanche à l'environnement, avec désaccouplage du dispositif d'accrochage.

23. Utilisation des dispositifs d'accrochage selon l'une quelconque des revendications 14 à 18 pour le remplissage, le transvasement ou le vidage étanche à l'environnement de conteneurs, en particulier flexibles.
